# EUROPÄISCHE PATENTANMELDUNG

(11) **EP 1 746 690 A2**
(43) Veröffentlichungstag der Anmeldung: **24.01.2007**
(21) Anmeldenummer: 06006657.8
(22) Anmeldetag: 30.03.2006
(51) Int. Cl.: H01R 13/625

(54) **Stecker für eine elektrische Steckverbindung**

(30) Priorität: 21.07.2005 DE 202005011694 U
(71) Anmelder: ERICH JAEGER GmbH + Co. KG, 61169 Friedberg (DE)
(72) Erfinder: Wiese, Wolfgang, 61389 Schmitten (DE)
(74) Vertreter: KEIL & SCHAAFHAUSEN Patentanwälte

(57) **Zusammenfassung**

Die Erfindung bezieht sich auf einen Stecker für eine elektrische Steckverbindung, insbesondere für den elektrischen Anschluss von Kraftfahrzeuganhängern, mit einer einen Kontakteinsatz (1) mit wenigstens einem Kontaktstift (6) aufnehmenden Gehäusekappe (3), an deren vorderem Ende (3a) ein Bajonettanschlussteil (2) für die Verbindung mit einer Steckdose, vorzugsweise drehbar, angeordnet ist, wobei der Kontakteinsatz (1) und die Gehäusekappe (3) über einen Bajonettverschluss miteinander verbindbar sind.

## Beschreibung

Die Erfindung bezieht sich auf einen Stecker für eine elektrische Steckverbindung, insbesondere für den elektrischen Anschluss von Kraftfahrzeuganhängern, mit einer einen Kontakteinsatz mit wenigstens einem Kontaktstift aufnehmenden Gehäusekappe, an deren vorderem Ende ein Bajonettanschlussteil für die Verbindung mit einer Steckdose, vorzugsweise drehbar, angeordnet ist.

Ein derartiger Stecker ist bspw. aus der EP 0 249 181 B1 bekannt. Dieser Stecker besteht wenigstens aus einer Kappe und einem Bajonettanschlussteil für die Verbindung mit einer Steckdose sowie mit einer Deckelauflageplattform für die Auflage des Steckdosendeckels in Öffnungsstellung, wobei der Bajonettanschlussteil aus einer Innenhülse und einem auf dieser drehbar gelagerten Bajonettring besteht, wobei die Innenhülse den Bajonettring steckdosenseitig mit einem Ringwulstansatz überragt, dessen Außendurchmesser größer ist als der Innendurchmesser des Bajonettringes, wobei sich die Innenhülse mit einer steckdosenseitig weisenden Außenschulter an eine Innenschulter des Bajonettringes in Axialrichtung anlegt, und wobei der Kontakteinsatz durch Verschrauben der Kappe mit der Innenhülse und Drücken des Kontakteinsatzes gegen eine Innenschulter der Innenhülse axial festgelegt wird. Derartige Stecker haben sich in der Praxis vielfältig bewährt.

Aufgabe der vorliegenden Erfindung ist es, einen Stecker der eingangs genannten Art so auszugestalten, dass er weniger Teile aufweist sowie einfach und schneller zu montieren und zu demontieren ist.

Diese Aufgabe wird bei einem Stecker der eingangs genannten Art insbesondere bspw. dadurch gelöst, dass Kontakteinsatz und Gehäusekappe über einen Bajonettverschluss miteinander verbindbar sind.

Auf diese Weise wird es entbehrlich, eine gesonderte Innenhülse vorzusehen, welche in den Bajonettring bekannter Bauart eingepresst und ein gesonderter Kontakteinsatz vorgesehen werden muss. Außerdem sind bei dem erfundenen neuen Stecker Montage und Demontage einfach und schnell zu bewerkstelligen.

In besonderer Ausführung der Erfindung weist der Kontakteinsatz z.B. als Bajonettnuten ausgebildete Bajonettführungen und die Gehäusekappe in die Bajonettführungen eingreifende z.B. als Bajonettnocken ausgebildete Bajonettvorsprünge auf, oder umgekehrt.

Dabei ist es von Vorteil, wenn der Kontakteinsatz mit einem hinteren Einsatzabschnitt in dem vorderen hülsenartigen Ende der Gehäusekappe aufgenommen ist, wo die Bajonettverriegelung stattfinden kann.

Der Bajonettverschluss ist aus Sicherheitsgründen vorzugsweise so ausgebildet, dass das Schließen (Zudrehen) des Bajonettverschlusses zwischen Kontakteinsatz und Gehäusekappe erforderliche Kraftaufwand geringer ist als der für das Öffnen (Aufdrehen).

Kontakteinsatz und Gehäusekappe können dabei in ihrer Bajonettverschlussstellung miteinander verrastet sein.

Eine solche Verrastung kann man auf einfache Weise bspw. dadurch erreichen, dass wenigstens einer der Bajonettvorsprünge des Bajonettverschlusses zwischen Kontakteinsatz und Gehäusekappe, z.B. aufgrund einer Ausnehmung, in der zugehörigen Bajonettführung, z.B. durch eine dazu passende Kulisse, verrastbar ist.

Die Montage wird noch weiter erleichtert, wenn gemäß einem weiteren fakultativ Erfindungsmerkmal die als Bajonettnuten ausgebildete Bajonettführungen an ihrem einen Ende für das Einsetzen des als Bajonettnocken ausgebildeten Bajonettvorsprungs im Verhältnis der Führungsbreite der Bajonettnut etwas aufgeweitet ist.

Eine Weiterbildung der Erfindung besteht darin, dass der Bajonettanschlussteil als Bajonetthülse ausgebildet und auf dem vorderen Ende der Gehäusekappe drehbar gelagert ist.

Hierbei kann das Bajonettanschlussteil in seiner Bajonettschlussstellung relativ zu der Gehäusekappe verrastet sein, um die Steckverbindung zu sichern.

Einen zweckmäßigen Aufbau des Steckers erhält man dann, wenn das Bajonettanschlussteil mit einem vorderen Hülsenabschnitt die Gehäusekappe überragt und auf einem ebenfalls aus der Gehäusekappe herausragenden vorderen Einsatzabschnitt des Kontakteinsatzes drehbar gelagert ist.

Eine sichere Führung zwischen Kontakteinsatz und Bajonettanschlussteil erhält man dann, wenn der Kontakteinsatz wenigstens eine nach vorne weisende Ringschulter bildet, an welcher das Bajonettanschlussteil mit einer entsprechenden Gegenschulter anliegt.

Zur einfachen Handhabung des Steckers beim Einstecken in eine Steckdose dient es, ein Bajonettanschlussteil relativ zu der Gehäusekappe in Bajonettentriegelungsstellung, welche bei der Steckdose Voraussetzung ist, eine vorzugsweise selbsttätige Verriegelung aufweist, welche weiter vorzugsweise beim Einstecken in eine Steckdose zwangsläufig entriegelbar ist. Hierbei hat die Deckelauflageplattform immer die richtige Ausgangsstellung.

Weitere Ziele, Vorteile und Anwendungsmöglichkeiten der Erfindung ergeben sich aus der nachfolgenden Beschreibung eines Ausführungsbeispiels der Erfindung anhand der beiliegenden Zeichnung. Dabei bilden alle beschriebenen und/oder bildlich dargestellten Merkmale für sich oder in beliebiger Kombination den Gegenstand der Erfindung, auch unabhängig von ihrer Zusammenfassung in einzelnen Ansprüchen oder deren Rückbeziehung.

Es zeigen:
- Fig. 1: einen die Erfindung aufweisenden Stecker schematisch in Längsschnitt, und
- Fig. 2: dem gegenüber vergrößert eine Detaildarstellung eines Bajonettvorsprungs in seiner verriegelnden Endlage in einer Bajonettführung.

Der in Fig. 1 dargestellte Stecker für eine elektrische Steckverbindung hat einen Kontakteinsatz 1 mit mehreren Kontaktstiften 6. Der Kontakteinsatz 1 ist mit seinem hinteren Einsatzteil 1b in dem vorderen Ende 3a einer Gehäusekappe 3 aufgenommen, an deren hinterem Ende 3b sich eine flexible Tülle 16 für die Zuführung des (nicht dargestellten) Anschlusskabels einfügt.

Auf dem vorderen Ende 3a der Gehäusekappe 3 ist ein eine Deckelauflageplattform 9 tragender Bajonettanschlussteil 2 für die Verbindung mit einer (nicht dargestellten) Steckdose drehbar gelagert. Der Kontakteinsatz 1 und die Gehäusekappe 3 sind über einen Bajonettverschluss miteinander verbunden. Dabei weist der Kontakteinsatz 1 über den Umfang verteilte als Bajonettnuten ausgebildete Bajonettführungen 4 und die Gehäusekappe 3 dazu passende in die Bajonettführungen 4 eingreifende, als Bajonettnocken ausgebildete Bajonettvorsprünge 5 auf. Umgekehrt können die Bajonettführungen 4 auch an der Gehäusekappe 3 und die Bajonettvorsprünge 5 dementsprechend an dem Kontakteinsatz 1 vorgesehen sein.

Der Bajonettverschluss zwischen Kontakteinsatz 1 und Gehäusekappe 3 ist so ausgestaltet, dass der für sein Schließen (Zudrehen) erforderliche Kraftaufwand geringer ist als der für das Öffnen (Aufdrehen). Dies kann bspw. dadurch verwirklicht sein, dass Kontakteinsatz 1 und Gehäusekappe 3 in ihrer Bajonettverschlussstellung miteinander verrastet sind, wie dies bspw. in Fig. 2 schematisch dargestellt ist. Danach hat wenigstens einer der Bajonettvorsprünge des Bajonettverschlusses zwischen Kontakteinsatz 1 und Gehäusekappe 3 eine Ausnehmung 5a, und die zugehörige Bajonettführung 4 eine dazu passende Kulisse 4a, so dass eine Verrastung, wie dargestellt, erfolgen kann. Erkennbar ist dort die als Bajonettnut ausgebildete Bajonettführung 4 an ihrem einen Ende für das Einsetzen des als Bajonettnocken ausgebildeten Bajonettvorsprungs 5 aufgeweitet.

In dem dargestellten Ausführungsbeispiel ist der Bajonettanschlussteil 2 als Bajonetthülse ausgebildet und auf dem vorderen Ende 3a der Gehäusekappe 3 drehbar gelagert. Das Bajonettanschlussteil 2 kann dabei in seiner Bajonettverschlussstellung relativ zu der Gehäusekappe 3 verrastet sein, um die Steckverbindung zur Steckdose zu sichern. Der Bajonettanschlussteil 2 überragt mit einem vorderen Hülsenabschnitt die Gehäusekappe 3 und ist dort auf einem ebenfalls aus der Gehäusekappe 3 herausragenden vorderen Einsatzabschnitt 1a des Kontakteinsatzes 1 drehbar gelagert. Dabei hat der Kontakteinsatz 1 eine nach vorne weisende Ringschulter 7, an welcher das Bajonettanschlussteil 2 mit einer entsprechenden Gegenschulter 8 anliegt.

In der Zeichnung nicht erkennbar ist, dass der Bajonettanschlussteil 2 relativ zu der Gehäusekappe 3 in Bajonettentriegelungsstellung eine vorzugsweise selbsttätige Verriegelung aufweisen kann, welche weiter vorzugsweise beim Einstecken in eine Steckdose zwangsläufig entriegelbar ist, so dass die für das Einstecken des Steckers in eine Steckdose erforderliche Ausgangsstellung der Teile zueinander immer sicher gewährleistet, nach dem Einstecken des Steckers in die Steckdose aber die Bajonettverriegelung des Steckers an der Steckdose einfach vollzogen werden kann und dabei die Deckelauflageplattform 9 in die richtige Endlage kommt.

Die verschiedenen Dichtringe 12, 13 und 14 dienen der Abdichtung gegen Eindringen von Schmutz und Spritzwasser.

### Bezugszeichenliste:

- 1: Kontakteinsatz
- 1a: vorderer Einsatzabschnitt
- 1b: hinterer Einsatzabschnitt
- 2: Bajonettanschlussteil
- 2a: vorderer Hülsenabschnitt
- 3: Gehäusekappe
- 3a: vorderes Ende der Gehäusekappe 3
- 3b: hinteres Ende der Gehäusekappe 3
- 4: Bajonettführungen des Kontakteinsatzes 1
- 4a: Kulisse
- 5: Bajonettvorsprünge der Gehäusekappe 3
- 5a: Ausnehmung
- 6: Kontaktstifte
- 7: Ringschulter
- 8: Gegenschulter
- 9: Deckelauflageplattform
- 12: Dichtring
- 13: Dichtring
- 14: Dichtring
- 15: Bajonettführungen des Bajonettanschlussteils 2
- 16: Tülle

## Patentansprüche

1. Stecker für eine elektrische Steckverbindung, insbesondere für den elektrischen Anschluss von Kraftfahrzeuganhängern, mit einer einen Kontakteinsatz (1) mit wenigstens einem Kontaktstift (6) aufnehmenden Gehäusekappe (3), an deren vorderem Ende (3a) ein Bajonettanschlussteil (2) für die Verbindung mit einer Steckdose, vorzugsweise drehbar, angeordnet ist, **dadurch gekennzeichnet, dass** Kontakteinsatz (1) und Gehäusekappe (3) über einen Bajonettverschluss miteinander verbindbar sind.

2. Stecker nach Anspruch 1, **dadurch gekennzeichnet, dass** der Kontakteinsatz (1), z.B. als Bajonettnuten ausgebildete, Bajonettführungen (4) und die Gehäusekappe (3) in die Bejonettführungen (4) eingreifende, z.B. als Bajonettnocken ausgebildete, Bajonettvorsprünge (5) aufweisen, oder umgekehrt.

3. Stecker nach Anspruch 1 oder 2, **dadurch gekennzeichnet, dass** der Kontakteinsatz (1) mit einem hinteren Einsatzabschnitt (1 b) in dem vorderen hülsenartigen Ende (3a) der Gehäusekappe (3) aufgenommen ist.

4. Stecker nach einem der vorhergehenden Ansprüche, **dadurch gekennzeichnet, dass** der für das Schließen (Zudrehen) des Bajonettverschlusses zwischen Kontakteinsatz (1) und Gehäusekappe (3) erforderliche Kraftaufwand geringer ist als der für das Öffnen (Aufdrehen).

5. Stecker nach einem der vorhergehenden Ansprüche, **dadurch gekennzeichnet, dass** Kontakteinsatz (1) und Gehäusekappe (3) in ihrer Bajonettverschlussstellung miteinander verrastet sind.

6. Stecker nach Anspruch 5, **dadurch gekennzeichnet, dass** wenigstens einer der Bajonettvorsprünge (5) des Bajonettverschlusses zwischen Kontakteinsatz (1) und Gehäusekappe (3), z.B. aufgrund einer Ausnehmung (5a), in der zugehörigen Bajonettführung (4), z.B. durch eine dazu passende Kulisse (4a), verrastbar ist.

7. Stecker nach einem der Ansprüche 2 bis 6, **dadurch gekennzeichnet, dass** die als Bajonettnut ausgebildete Bajonettführung (4) an ihrem einen Ende für das Einsetzen des als Bajonettnocken ausgebildeten Bajonettvorsprungs (5) aufgeweitet ist.

8. Stecker nach einem der vorhergehenden Ansprüche, **dadurch gekennzeichnet, dass** der Bajonettanschlussteil (2) als Bajonetthülse ausgebildet und auf dem vorderen Ende (3a) der Gehäusekappe (3) drehbar gelagert ist.

9. Stecker nach Anspruch 8, **dadurch gekennzeichnet, dass** das Bajonettanschlussteil (2) in seiner Bajonettverschlussstellung relativ zu der Gehäusekappe (3) verrastet ist.

10. Stecker nach einem der Ansprüche 8 oder 9, **dadurch gekennzeichnet, dass** das Bajonettanschlussteil (2) mit einem vorderen Hülsenabschnitt (2a) die Gehäusekappe (3) überragt und auf einem ebenfalls aus der Gehäusekappe (3) herausragenden vorderen Einsatzabschnitt (1a) des Kontakteinsatzes (1) drehbar gelagert ist.

11. Stecker nach einem der Ansprüche 8 bis 10, **dadurch gekennzeichnet, dass** der Kontakteinsatz (1) wenigstens eine nach vorne weisende Ringschulter (7) bildet, an welcher das Bajonettanschlussteil (2) mit einer entsprechenden Gegenschulter (8) anliegt.

12. Stecker nach einem der vorhergehenden Ansprüche, **dadurch gekennzeichnet, dass** der Bajonettanschlussteil (2) relativ zu der Gehäusekappe (3) in Bajonettentriegelungsstellung eine vorzugsweise selbsttätige Verriegelung aufweist, welche weiter vorzugsweise beim Einstecken in eine Steckdose zwangsläufig entriegelbar ist.
